# EUROPÄISCHE PATENTSCHRIFT

(11) **EP 0 658 189 B1**
(45) Veröffentlichungstag und Bekanntmachung des Hinweises auf die Patenterteilung: **18.09.1996**
(21) Anmeldenummer: 93919191.2
(22) Anmeldetag: 26.08.1993
(51) Int. Cl.: C11D 3/37, C11D 3/00, C11D 3/12, C11D 11/00

(54) **WASCH- UND REINIGUNGSMITTEL MIT BUILDERSUBSTANZEN**
WASHING AND CLEANING AGENTS WITH BUILDER SUBSTANCES
PRODUITS DE LAVAGE ET DE NETTOYAGE CONTENANT DES ADJUVANTS

(30) Priorität: 04.09.1992 DE 4229660
(43) Veröffentlichungstag der Anmeldung: 21.06.1995
(73) Patentinhaber: Henkel Kommanditgesellschaft auf Aktien, 40191 Düsseldorf (DE)
(72) Erfinder: KOTTWITZ, Beatrix, D-40593 Düsseldorf (DE); UPADEK, Horst, D-40883 Ratingen (DE); KRINGS, Peter, D-47807 Krefeld (DE)
(86) Internationale Anmeldenummer: EP9302310
(87) Internationale Veröffentlichungsnummer: WO9405764

(56) Entgegenhaltungen:
- EP-A- 0 221 777
- EP-A- 0 368 137
- EP-A- 0 421 664
- WO-A-91/02047
- WO-A-91/09927
- WO-A-92/07928

## Beschreibung

Die Erfindung betrifft Wasch- und Reinigungsmittel, die übliche Buildersubstanzen und polymere Polycarboxylate enthalten.

In der Praxis wurden als Phosphatsubstitute in Wasch- und Reinigungsmitteln vor allem Zeolith, insbesondere Zeolith NaA, und Mischungen aus Zeolith mit Alkalisilikaten und Alkalicarbonaten sowie Polycarboxylaten oder polymeren Polycarboxylaten verwendet.

So beschreibt die europäische Patentanmeldung EP-A-0 221 777 Wasch- und Reinigungsmittel, welche anionische und/oder nichtionische Tenside, phosphatfreie Buildersubstanzen, anorganische Salze und polymere Polycarboxylate enthalten. Diese Mittel sind sprühgetrocknet.

Von den polymeren Polycarboxylaten ist bekannt, daß sie der Ausfällung schwerlöslicher Calciumsalze und somit der durch schwerlösliche Calciumsalze hervorgerufenen Inkrustation und der Vergrauung des Gewebes entgegenwirken. Polymere Polycarboxylate wurden dabei meist in Form einer wäßrigen Lösung oder als feinteiliges Pulver eingesetzt.

So beschreibt beispielsweise die europäische Patentanmeldung 291 869 phosphatfreie Gerüststoffkombinationen aus Zeolith und polymeren Polycarboxylaten, wobei Mischungen aus polymeren Polycarboxylaten mit Aminoalkanpolyphosphonaten und 1-Hydroxyethan-1,1-diphosphonat (HEDP) einen Synergismus bezüglich der Verhinderung der Ausbildung von Faserinkrustationen zeigen.

Aus der internationalen Patentanmeldung W0-A-92/07928 sind phosphatfreie Gerüststoffkombinationen bekannt, welche Zeolith, polymere Polycarboxylate und kristalline Schichtsilikate enthalten.

Die internationale Patentanmeldung W0-A-91/02047 beschreibt den Einsatz von polymeren Polycarboxylaten als Plastifiziermittel in extrudierten Wasch- und Reinigungsmitteln.

Die europäische Patentanmeldung EP-A-0 421 664 offenbart Granulate, welche mindestens 10 Gew.-% polymere Polycarboxylate und mindestens 20 Gew.-% einer wasserlöslichen anorganischen Komponente enthalten und die als Additiv in Wasch- oder Reinigungsmitteln eingesetzt werden können. Diese Wasch- oder Reinigungsmittel enthalten vorzugsweise weitere Builder wie Zeolith oder Natriumcarbonat. Der Gehalt an Natriumcarbonat kann bis zu 80 Gew.-% in diesen Mitteln ausmachen.

Die Aufgabe der Erfindung bestand darin, phosphatfreie Mittel bereitzustellen, die ein Primärwasch- und Reinigungsvermögen aufweisen, das mit dem Primärwasch- und Reinigungsvermögen üblicher Handelsprodukte vergleichbar ist, wobei das Sekundärwaschvermögen dieser Mittel aber gleichzeitig hohe Vorteile aufweist. Es wurde nun gefunden, daß diese Aufgabe durch Mittel an sich üblicher Zusammensetzung gelöst wird, die aber polymere Polycarboxylate in einer ganz bestimmten Form enthalten.

Gegenstand der Erfindung ist dementsprechend ein Wasch- und Reinigungsmittel, insbesondere ein Textilwaschmittel, enthaltend anionische und/oder nichtionische Tenside, phosphatfreie Buildersubstanzen sowie anorganische Salze und polymere Polycarboxylate, wobei das Mittel mindestens zwei granulare Komponenten enthält, wovon die erste anionische und/oder nichtionische Tenside, phosphatfreie Buildersubstanzen sowie anorganische Salze enthält und die zweite eine Zumischkomponente aus polymeren Polycarboxylaten in granularer Form ist. Dabei weisen Mittel, welche Alkalicarbonat in Mengen unterhalb 10 Gew.-%, bezogen auf das gesamte Mittel, enthalten, eine verbesserte Inkrustationsinhibierung auf.

Bevorzugte granulare polymere Polycarboxylate weisen ein Schüttgewicht zwischen 350 und 850 g/l, vorzugsweise zwischen 400 und 750 g/l, keine Partikel mit einer Teilchengröße unter 50 µm, vorzugsweise keine Partikel mit einer Teilchengröße unter 100 µm, und maximal 5 % der Partikel mit einer Teilchengröße oberhalb 1000 µm, vorzugsweise maximal 3 Gew.-% der Partikel mit einer Teilchengröße oberhalb 1000 µm auf. Der Gehalt der Granulate an monomeren Polycarbonsäuren liegt vorzugsweise unter 1 Gew.-%. Die granularen polymeren Polycarboxylate können auf übliche, dem Fachmann bekannte Weise, beispielsweise durch Trocknung von Polymerlösungen, anschließende Granulierung und gegebenenfalls Größenklassierung der Granulate hergestellt werden. Dabei ist es bevorzugt, Polymerlösungen in einem Sprühturm oder in einer Wirbelschicht zu trocknen und das getrocknete Pulver mit Wasser, insbesondere mit wäßrigen Lösungen der polymeren Polycarboxylate und vorteilhafterweise ohne weitere Hilfsmittel zu granulieren. Besonders bevorzugt ist dabei eine Fließbettgranulation. Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 4000 bis 200000, vorzugsweise 10000 bis 120000 und insbesondere 50000 bis 100000. Ganz besonders bevorzugt sind Sokalan^{(R)} CP5 Granulat, Sokalan^{(R)} CP45 Granulat und Sokalan^{(R)} CP 7 Granulat (Handelsprodukte der BASF).

Eine Erklärung für die verbesserte Inkrustationsinhibierung und damit einhergehend für das bessere Sekundärwaschvermögen von Mitteln, welche die polymeren Polycarboxylate in granularer Form enthalten, im Vergleich zu Mitteln, in welche dieselben polymeren Polycarboxylate in wäßriger oder pulvriger Form eingearbeitet wurden, liegt nicht vor. Es wird lediglich vermutet, daß dieser Effekt auf die unregelmäßige und keineswegs geschlossene Oberfläche der einzelnen Granulate zurückzuführen ist, die aufgrund ihrer räumlichen Anordnung eine stabilere Bindung der Härtebildner im Vergleich zu den pulverförmigen Polycarboxylaten und insbesondere im Vergleich zu den in der Lösung doch recht beweglich vorliegenden Polymerketten ermöglicht.

Als phosphatfreie Buildersubstanzen kommen in erster Linie Zeolithe in Betracht. Die Zeolithe kommen dabei in der üblichen hydratisierten, feinkristallinen Form zum Einsatz. Ihr Wassergehalt liegt vorzugsweise zwischen 19 und 22 Gew.-%. Sie weisen praktisch keine Teilchen größer als 30 µm auf und bestehen vorzugsweise zu wenigstens 80 % aus Teilchen einer Größe kleiner als 10 µm. Ihr Calciumbindevermögen, das nach den Angaben der deutschen Patentanmeldung 24 12 837 bestimmt wird, liegt im Bereich von 100 bis 200 mg Ca0/g. Geeignet ist insbesondere der Zeolith NaA, ferner auch der Zeolith NaX sowie Mischungen aus NaA und NaX. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen. Mengenangaben und Gewichtsverhältnisse, die den Gerüststoff Zeolith betreffen, werden im Rahmen dieser Erfindung-sofern nichts anderes angegeben ist - auf wasserfreie Aktivsubstanz bezogen.

Geeignete Substitute bzw. Teilsubstitute für Phosphate und Zeolithe sind kristalline, schichtförmige Natriumsilikate der allgemeinen Formel (1) NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung 164 514 beschrieben. Bevorzugte kristalline Schichtsilikate der Formel (I) sind solche, in denen M für Natrium steht und x die Werte 2 oder 3 annimmt. Insbesondere sind sowohl β- als auch δ-Natriumdisilikate Na₂Si₂O₅·yH₂O bevorzugt, wobei β-Natriumdisilikat beispielsweise nach dem Verfahren erhalten werden kann, das in der deutschen Patentanmeldung 39 39 919 beschrieben ist.

Die erfindungsgemäßen Wasch- und Reinigungsmittel können auch Mischungen aus Zeolith und den kristallinen Schichtsilikaten der allgemeinen Formel (I) enthalten, wobei das Mischungsverhältnis beliebig ist. Vorzugsweise wird jedoch Zeolith entweder allein oder in einem Gewichtsverhältnis Zeolith zu kristallinem Schichtsilikat (I) von 10:1 bis 1:3 und insbesondere von 3:1 bis 1:1 eingesetzt.

Die erfindungsgemäßen Wasch- und Reinigungsmittel enthalten dabei die Gerüststoffe Zeolith und/oder kristalline Schichtsilikate (I) und die granularen polymeren Polycarboxylate vorteilhafterweise in einem Gewichtsverhältnis von 30:1 bis 1:1, vorzugsweise von 20:1 bis 2:1 und insbesondere von 10:1 bis 3:1.

Die erfindungsgemäßen Wasch- und Reinigungsmittel, insbesondere die Textilwaschmittel, liegen vorzugsweise in granularer Form vor. Vorteilhafte Mittel enthalten 10 bis 60 Gew.-%, vorzugsweise 15 bis 45 Gew.-% und insbesondere 20 bis 40 Gew.-% Zeolith und/oder kristalline Schichtsilikate (I), insbesondere Zeolith, und 0,5 bis 15 Gew.-%, vorzugsweise 2 bis 10 Gew.-% und insbesondere 3 bis 8 Gew.-% granulare polymere Polycarboxylate.

Die erfindungsgemäßen Wasch- und Reinigungsmittel können zwar noch weitere übliche Buildersubstanzen und Komplexbildner, beispielsweise Phosphonate, enthalten.Doch ist der Effekt der Verbesserung der Inkrustationsinhibierung bzw. des Sekundärwaschvermögens durch den erfindungsgemäßen Einsatz von polymeren Polycarboxylaten als granulare Zumischkomponente derart gravierend, daß es insbesondere bevorzugt ist, auf den Einsatz von Phosphonaten zu verzichten. Phosphonate und zwar vorzugsweise die neutral reagierenden Natriumsalze von beispielsweise 1-Hydroxyethan-1,1-diphosphonat und Diethylentriaminpentamethylenphosphonat werden häufig als Enzym- oder Bleichstabilisatoren in Mengen von 0,1 bis 1,5 Gew.-% verwendet. Es hat sich jedoch gezeigt, daß die Primärwaschleistung sowie die Bleichmittel-und Enzymstabilität der erfindungsgemäßen Mittel durch den Einsatz von Phosphonaten nicht signifikant erhöht werden, so daß auf den Einsatz von Phosphonaten insgesamt ohne Leistungseinbußen verzichtet werden kann.

Weitere brauchbare organische Buildersubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zukkersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Außer den genannten Inhaltsstoffen enthalten die erfindungsgemäßen Mittel anionische und/oder nichtionische Tenside sowie gegebenenfalls kationische und/oder amphotere Tenside und weitere üblicherweise in Wasch- und Reinigungsmitteln eingesetzte Zusatzstoffe, beispielsweise Bleichmittel und Bleichaktivatoren, in Wasser alkalisch reagierende Salze, Löslichkeitsverbesserer wie herkömmliche Hydrotrope oder Polyalkylenglykole, beispielsweise Polyethylenglykole, Schauminhibitoren, optische Aufheller, Enzyme, Enzymstabilisatoren, geringe Mengen an neutralen Füllsalzen sowie Farb-und Duftstoffe, Trübungsmittel oder Perlglanzmittel enthalten.

Der Gehalt der Mittel an anionischen und nichtionischen Tensiden einschließlich Seife beträgt vorzugsweise 8 bis 40 Gew.-%, insbesondere 10 bis 35 Gew.-% und in besonders bevorzugten Ausführungsformen 12 bis 28 Gew.-%.

Als Tenside vom Sulfonat-Typ kommen beispielsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden. Geeignet sind auch die Ester von α-Sulfofettsäuren (Estersulfonate). Insbesondere kommen hierbei Ester von α-Sulfofettsäuren, die durch α-Sulfonierung der Alkylester von Fettsäuren pflanzlichen und/oder tierischen Ursprungs mit 8 bis 20 C-Atomen im Fettsäuremolekül und nachfolgende Neutralisation zu wasserlöslichen Mono-Salzen hergestellt werden, in Betracht. Vorzugsweise handelt es sich hierbei um die α-sulfonierten Ester der hydrierten Kokos-, Palmkern- oder Talgfettsäuren, wobei auch Sulfonierungsprodukte von ungesättigten Fettsäuren, beispielsweise Ölsäure, in geringen Mengen, vorzugsweise in Mengen nicht oberhalb etwa 2 bis 3 Gew.-%, vorhanden sein können. Insbesondere sind α-Sulfofettsäurealkylester bevorzugt, die eine Alkylkette mit nicht mehr als 4 C-Atomen in der Estergruppe aufweisen, beispielsweise Methylester, Ethylester, Propylester und Butylester. Mit besonderem Vorteil werden die Methylester der α-Sulfofettsäuren (MES) eingesetzt. Weitere geeignete Aniontenside sind die durch Esterspaltung der α-Sulfofettsäurealkylester erhältlichen α-Sulfofettsäuren bzw. ihre Di-Salze. Die Mono-Salze der α-Sulfofettsäurealkylester fallen schon bei ihrer großtechnischen Herstellung als wäßrige Mischung mit begrenzten Mengen an Di-Salzen an. Auch Mischungen von Mono-Salzen und Di-Salzen mit weiteren Tensiden, beispielsweise mit Alkylbenzolsulfonat, sind bevorzugt.

Weitere geeignete Aniontenside sind sulfierte Fettsäureglycerinester. Unter Fettsäureglycerinestern sind die Mono-, Di- und Triester sowie deren Gemische zu verstehen, wie sie bei der Herstellung durch Veresterung von Glycerin mit 1 bis 3 Mol Fettsäure oder bei der Umesterung von Triglyceriden mit 0,3 bis 2 Mol Glycerin erhalten werden. Bevorzugte sulfierte Fettsäureglycerinester sind dabei die sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure oder Behensäure. Geht man dabei von Fetten und Ölen, also natürlichen Gemischen unterschiedlicher Fettsäureglycerinester aus, so ist es erforderlich, die Einsatzprodukte vor der Sulfierung in an sich bekannter Weise mit Wasserstoff weitgehend abzusättigen, d.h. auf Iodzahlen kleiner 5, vorteilhafterweise kleiner 2 zu härten. Typische Beispiele geeigneter Einsatzstoffe sind Palmöl, Palmkernöl, Palmstearin, Olivenöl, Rüböl, Korianderöl, Sonnenblumenöl, Baumwollsaatöl, Erdnußöl, Leinöl, Lardöl oder Schweineschmalz. Aufgrund ihres hohen natürlichen Anteils an gesättigten Fettsäuren hat es sich jedoch als besonders vorteilhaft erwiesen, von Kokosöl, Palmkernöl oder Rindertalg auszugehen. Die Sulfierung der gesättigten Fettsäuren mit 6 bis 22 Kohlenstoffatomen oder der Mischungen aus Fettsäureglycerinestern mit Iodzahlen kleiner 5, die Fettsäuren mit 6 bis 22 Kohlenstoffatomen enthalten, erfolgt vorzugsweise durch Umsetzung mit gasförmigem Schwefeltrioxid und anschließender Neutralisierung mit wäßrigen Basen, wie sie in der internationalen Patentanmeldung WO 91/9009 angegeben ist.

Die Sulfierprodukte stellen ein komplexes Gemisch dar, das im wesentlichen Mono-, Di- und Triglyceridsulfonate mit α-ständiger und/oder innenständiger Sulfonsäuregruppierung enthält. Als Nebenprodukte bilden sich sulfonierte Fettsäuresalze, Glyceridsulfate, Glycerinsulfate, Glycerin und Seifen. Geht man bei der Sulfierung von gesättigten Fettsäuren oder gehärteten Fettsäureglycerinestergemischen aus, so kann der Anteil der α-sulfonierten Fettsäure-Disalze je nach Verfahrensführung durchaus bis etwa 60 Gew.-% betragen.

Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden. Die Sulfonatgruppe ist dabei über die gesamte Kohlenstoffkette statistisch verteilt, wobei die sekundären Alkansulfonate überwiegen.

Geeignete Tenside vom Sulfat-Typ sind die Schwefelsäuremonoester aus primären Alkoholen natürlichen und synthetischen Ursprungs, insbesondere aus Fettalkoholen, z.B. aus Talgfettalkohol, Oleylalkohol, Lauryl-, Myristyl-, Cetyl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉-C₁₁-Alkohole mit im Durchschnitt 3,5 Mol Ethylenoxid, sind geeignet. Bevorzugte Fettalkylsulfate leiten sich von aus Kokosöl, Palm- und Palmkernöl gewonnenen Fettalkoholgemischen, die zusätzlich noch Anteile an ungesättigten Alkoholen, z.B. an Oleylalkohol, enthalten können, ab. Eine bevorzugte Verwendung finden dabei Gemische, in denen der Anteil der Alkylreste zu 50 bis 70 Gew.-% auf C₁₂, zu 18 bis 30 Gew.-% auf C₁₄, zu 5 bis 15 Gew.-% auf C₁₆, unter 3 Gew.-% auf C₁₀ und unter 10 Gew.-% auf C₁₈ verteilt sind.

Ebenso bevorzugte Aniontenside sind die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen (Beschreibung siehe unten). Dabei sind wiederum Sulfosuccinate, deren Fettalkohol-Reste sich von ethoxylierten Fettalkoholen mit eingeengter Homologenverteilung ableiten, besonders bevorzugt.

Bevorzugte granulare Wasch- und Reinigungsmittel enthalten als anionische Tenside Alkylbenzolsulfonate und/oder Alkylsulfat, vorzugsweise Fettalkylsulfat, und/oder sulfierte Fettsäureglycerinester, wobei das Gewichtsverhältnis sulfierte Fettsäureglycerinester zu Alkylbenzolsulfonat und/oder Alkylsulfat 1 : 9 bis 4 : 1 und insbesondere 2 : 5 bis 2 : 1 beträgt.

Als weitere anionische Tenside kommen insbesondere Seifen, vorzugsweise in Mengen von 0,2 bis 8 und insbesondere von 0,5 bis 5 Gew.-%, in Betracht. Geeignet sind gesättigte Fettsäureseifen, wie die Salze der Laurinsäure, Myristinsäure, Palmitinsäure oder Stearinsäure, sowie insbesondere aus natürlichen Fettsäuren, z.B. Kokos-, Palmkern- oder Talgfettsäuren, abgeleitete Seifengemische. Insbesondere sind solche Seifengemische bevorzugt, die zu 50 bis 100 Gew.-% aus gesättigten C₁₂-C₁₈-Fettsäureseifen und zu 0 bis 50 Gew.-% aus Ölsäureseife zusammengesetzt sind.

Die anionischen Tenside können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze vor.

In einer weiteren bevorzugten Ausführungsform enthalten die granularen Wasch- und Reinigungsmittel zusätzlich zu den anionischen Tensiden auch nichtionische Tenside, vorzugsweise in Mengen von 1 bis 15 Gew.-%, insbesondere in Mengen von 2 bis 12 Gew.-%.

Als nichtionische Tenside dienen vorzugsweise flüssige ethoxylierte und/ oder propoxylierte Alkohole, die sich von primären Alkoholen mit vorzugsweise 8 bis 18 Kohlenstoffatomen und durchschnittlich 1 bis 12 Mol Alkylenoxid ableiten, in denen der Alkoholrest linear oder in 2-Stellung methylverzweigt sein kann, beziehungsweise lineare und methylverzweigte Reste im Gemisch enthalten kann, so wie sie üblicherweise in Oxoalkoholresten vorliegen. Insbesondere sind jedoch lineare Reste aus Alkoholen nativen Ursprungs mit 12 bis 18 Kohlenstoffatomen bevorzugt, wie z.B. aus Kokos-, Talgfett- oder Oleylalkohol. Insbesondere werden C₁₂-C₁₄-Alkohole mit 3 EO oder 4 EO, C₉-C₁₁-Alkohol mit 7 EO, C₁₃-C₁₅-Alkohole mit 3 EO, 5 E0, 7 EO oder 8 EO, C₁₂-C₁₈-Alkohole mit 3 EO, 5 EO oder 7 E0 und Mischungen aus diesen, wie Mischungen aus C₁₂-C₁₄-Alkohol mit 3 EO und C₁₂-C₁₈-Alkohol mit 5 EO eingesetzt. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Insbesondere sind Alkoholethoxylate bevorzugt, die durchschnittlich 2 bis 8 Ethylenoxidgruppen aufweisen.

Außerdem können als weitere nichtionische Tenside auch Alkylglykoside der allgemeinen Formel RO(G)ₓ eingesetzt werden, in der R einen primären geradkettigen oder in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10.

Weitere geeignete Inhaltsstoffe der granularen Mittel sind wasserlösliche anorganische Salze wie Bicarbonate, Carbonate, amorphe Silikate oder Mischungen aus diesen; insbesondere werden Alkalicarbonat und Alkalisilikat, vor allem Natriumsilikat mit einem molaren Verhältnis Na₂O : SiO₂ von 1 : 1 bis 1 : 4,5, vorzugsweise von 1 : 2 bis 1 : 3,5, gegebenenfalls in Kombination mit Magnesiumsilikat eingesetzt. Der Gehalt der Mittel an Natriumsilikat beträgt im allgemeinen bis zu 10 Gew.-%, vorzugsweise zwischen 2 und 8 Gew.-% und insbesondere 2 bis 5 Gew.-%. Besonders bevorzugt sind jedoch Mittel, die Natrium- und/oder Kaliumcarbonat in Mengen von 0 bis etwa 8 Gew.-%, vorteilhafterweise zwischen 0,5 und 8 Gew.-% und insbesondere zwischen 2 und 6 Gew.-% enthalten.

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 30 Gew.-% und insbesondere 10 bis 25 Gew.-%, wobei vorteilhafterweise Perboratmonohydrat oder -tetrahydrat eingesetzt wird.

Um beim Waschen bei Temperaturen von 60 °C und darunter eine verbesserte Bleichwirkung zu erreichen, können Bleichaktivatoren in die Präparate eingearbeitet werden. Beispiele hierfür sind mit H₂O₂ organische Persäuren bildende N-Acyl- bzw. O-Acyl-Verbindungen, vorzugsweise N,N'-tetraacylierte Diamine, ferner Carbonsäureanhydride und Ester von Polyolen wie Glucosepentaacetat. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin und 1,5-Diacetyl-2,4-dioxo-hexahydro-1,3,5-triazin.

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Carboxymethylcellulose (Na-Salz), Methylcellulose, Methylhydroxyethylcellulose und deren Gemische sowie Polyvinylpyrrolidon, beispielsweise in Mengen von 0,1 bis 5 Gew.-%, bezogen auf die Mittel, eingesetzt.

Das Schäumvermögen der Tenside läßt sich durch Kombination geeigneter Tensidtypen steigern oder verringern; eine Verringerung läßt sich ebenfalls durch Zusätze nichttensidartiger Substanzen erreichen. Ein verringertes Schäumvermögen, das beim Arbeiten in Maschinen erwünscht ist, erreicht man vielfach durch Kombination verschiedener Tensidtypen, z.B. von Sulfaten und/oder Sulfonaten mit nichtionischen Tensiden und/oder mit Seifen. Bei Seifen steigt die schaumdämpfende Wirkung mit dem Sättigungsgrad und der C-Zahl des Fettsäuresalzes an. Als schauminhibierende Seifen eignen sich daher solche Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure oder Bistearylethylendiamid sowie Paraffine, Wachse, Mikrokristallinwachse und deren Gemische mit silanierter Kieselsäure oder Bistearylethylendiamid. Mit Vorteil werden auch Gemische aus verschiedenen Schauminhibitoren verwendet, z.B. solche aus Silikonen, Paraffinen oder Wachsen. Vorzugsweise sind die Schauminhibitoren an eine granulare, in Wasser lösliche bzw. dispergierbare Trägersubstanz gebunden.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden zumindest Proteasen, vorteilhafterweise vom Subtilisin-Typ und insbesondere Proteasen, die aus Bacillus lentus gewonnen werden, eingesetzt. Ihr Anteil kann etwa 0,2 bis etwa 2 Gew.-% betragen. Die Enzyme können an Trägerstoffen adsorbiert und/oder in Hüllsubstanzen eingebettet sein, um sie gegen vorzeitige Zersetzung zu schützen.

Zusätzlich können die Mittel Enzymstabilisatoren enthalten. Beispielsweise können 0,5 bis 1 Gew.-% Natriumformiat eingesetzt werden. Möglich ist auch der Einsatz von Proteasen, die mit löslichen Calciumsalzen und einem Calciumgehalt von vorzugsweise etwa 1,2-Gew.-%, bezogen auf das Enzym, stabilisiert sind. Besonders vorteilhaft ist jedoch der Einsatz von Borverbindungen, beispielsweise von Borsäure, Boroxid, Borax und anderen Alkalimetallboraten wie den Salzen der Orthoborsäure (H₃BO₃), der Metaborsäure (HBO₂) und der Pyroborsäure (Tetraborsäure H₂B₄O₇).

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazin-6-yl-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ des substituierten 4,4'-Distyryl-diphenyls anwesend sein, z.B. die Verbindung 4,4'-Bis(4-chlor-3-sulfostyryl)-diphenyl. Auch Gemische der vorgenannten Aufheller können verwendet werden. Es wurde außerdem gefunden, daß einheitlich weiße Granulate erhalten werden, wenn die Mittel außer den üblichen Aufhellern in üblichen Mengen, beispielsweise zwischen 0,1 und 0,5 Gew.-%, vorzugsweise zwischen 0,1 und 0,3 Gew.-%, auch geringe Mengen, beispielsweise 10⁻⁶ bis 10⁻³ Gew.-%, vorzugsweise um 10⁻⁵ Gew.-%, eines blauen Farbstoffs enthält. Ein besonders bevorzugter Farbstoff ist Tinolux^{(R)} (Handelsprodukt der Ciba-Geigy).

Die erfindungsgemäßen granularen Wasch- und Reinigungsmittel können ein Schüttgewicht zwischen etwa 300 und 1100 g/l aufweisen. Dabei werden Granulate bevorzugt, die ein Schüttgewicht oberhalb 450 g/l, insbesondere zwischen 500 und 1100 g/l aufweisen und aus mindestens zwei granularen, vorzugsweise aus mindestens drei granularen Komponenten bestehen, wovon die eine das polymere Polycarboxylat enthält.

Die erfindungsgemäßen Mittel können in an sich üblicher Weise durch Mischen von mindestens zwei granularen Komponenten hergestellt werden, wovon die eine das polymere Polycarboxylat enthält. Die andere granulare Komponente, welche vorzugsweise Aniontenside, gegebenenfalls nichtionische Tenside und Buildersubstanzen sowie anorganische Salze enthält, wird beispielsweise durch Sprühtrocknung einer wäßrigen Aufschlämmung und gegebenenfalls anschließende Zumischung von temperaturempfindlichen Komponenten oder durch Granulieren und Extrudieren hergestellt. Bei der Herstellung dieser anderen granularen Komponente durch Granulieren oder Extrudieren ist es bevorzugt, daß diese Komponente Aniontenside und nichtionische Tenside sowie Buildersubstanzen, anorganische Salze und gegebenenfalls Peroxybleichmittel enthält.

In einer weiteren Ausführungsform der Erfindung werden die Mittel durch Extrusion hergestellt, wobei das granulare polymere Polycarboxylat einen Bestandteil der zu extrudierenden Mischung darstellt.

### Beispiele

Es wurden granulare Waschmittel nachstehender Zusammensetzung (Vergleichsbeispiele V1 sowie erfindungsgemäßes Mittel M1) in herkömmlicher Weise durch Sprühtrocknung hergestellt und getestet. Dabei wurde das polymere Polycarboxylat im Vergleichsbeispiel als 40 Gew.-%ige wäßrige Lösung (Sokalan^{(R)} CP 5, Handelsprodukt der BASF, Bundesrepublik Deutschland) und als Bestandteil des sprühzutrocknenden Slurries eingesetzt und im erfindungsgemäßen Mittel als granulare Zumischkomponente (Sokalan^{(R)} CP5 Granulat, Handelsprodukt der BASF, Bundesrepublik Deutschland) nachträglich zugemischt. Die Bestandteile Perborat, Bleichaktivator und Enzym-Granulat wurden ebenfalls nachträglich zugemischt.

| Basis-Zusammensetzung | (in Gew.-%) |
|---|---|
| Natriumdodecylbenzolsulfonat | 7,5 |
| C₁₂-C₁₈-Fettsäureseife | 1,5 |
| C₁₂-C₁₈-Fettalkohol mit 5 EO | 4,5 |
| Talgfettalkohol mit 5 EO | 0,8 |
| Zeolith | 28,0 |
| Copolymeres Salz der Acrylsäure mit Maleinsäure | 3,8 |
| (Sokalan^{(R)} CP5) | |
| Natriumcarbonat | 5,5 |
| Natriumsilikat (Na₂O:SiO₂ 1:2) | 3,5 |
| Perborattetrahydrat | 25,0 |
| Tetraacetylethylendiamin | 4,0 |
| CMC/MC | 0,8 |
| opt. Aufheller | 0,2 |
| Enzym-Granulat | 1,5 |
| Silikonöl | 0,2 |
| Wasser | 8,0 |
| Natriumsulfat (und andere Salze aus Lösungen) | Rest |

Die Prüfung erfolgte unter praxisnahen Bedingungen in Haushaltswaschmaschinen. Hierzu wurden die Maschinen mit 3,5 kg sauberer Füllwäsche und 0,5 kg Testgewebe beschickt, wobei das Testgewebe zum Teil mit üblichen Testanschmutzungen imprägniert war (zur Prüfung des Primärwaschvermögens) und zum Teil aus weißem Gewebe bestand (zur Prüfung des Sekundärwaschvermögens). Als weiße Testgewebe wurden Streifen aus standardisiertem Baumwollgewebe (Wäschereiforschungsanstalt Krefeld; WFK), Nessel (BN), Wirkware (Baumwolltrikot; B) und Frottiergewebe (FT) verwendet. Waschbedingungen: Leitungswasser von 23°d (äquivalent 230 mg CaO/l), eingesetzte Waschmittelmenge pro Mittel und Maschine 146 g, Waschtemperatur 25 bis 90 °C (Aufheizzeit 60 Minuten, 15 Minuten bei 90 °C), Flottenverhältnis (kg Wäsche : Liter Waschlauge im Hauptwaschgang) 1:5,7, 4maliges Nachspülen mit Leitungswasser, Abschleudern und Trocknen.

Die Primärwaschleistungen der Mittel V1 sowie M1 waren erwartungsgemäß vergleichbar.

Nach 25 Waschzyklen wurde der Aschegehalt der Textilproben quantitativ bestimmt. Das erfindungsgemäße Mittel M1 zeigte im Durchschnitt über alle Textilgewebe bessere Aschegehalte als das Vergleichsbeispiel V1.

Analoge Ergebnisse wurden mit Mitteln erzielt, die durch Granulierung oder Extrusion hergestellt wurden, wobei das polymere Polycarboxylat im Vergleichsbeispiel als wäßrige Lösung und/oder als feinteiliges Pulver eingesetzt wurde, und/oder eine andere Tensidbasis, beispielsweise Fettalkylsulfate anstelle von Alkylbenzolsulfonat, enthielten.

| | | Gew.-% Asche | | | |
|---|---|---|---|---|---|
| | FT | BN | B | WFK | 0̸ |
| Anfangswert | 0,19 | 0,39 | 0,46 | 0,75 | 0,45 |
| | | | | | |
| V1 | 2,27 | 3,28 | 3,65 | 7,30 | 4,12 |
| | | | | | |
| M1 | 1,63 | 2,37 | 2,39 | 5,09 | 2,87 |

## Patentansprüche

1. Wasch- und Reinigungsmittel, insbesondere ein Textilwaschmittel, enthaltend anionische und/oder nichtionische Tenside sowie phosphatfreie Buildersubstanzen, anorganische Salze und polymere Polycarboxylate, dadurch gekennzeichnet, daß es mindestens zwei granulare Komponenten enthält, wovon die erste anionische und/oder nichtionische Tenside und phosphatfreie Buildersubstanzen sowie anorganische Salze aufweist und die zweite eine Zumischkomponente aus polymeren Polycarboxylaten in granularer Form ist, wobei das Mittel Alkalicarbonate in Mengen unterhalb 10 Gew.-%, bezogen auf das gesamte Mittel, enthält und eine verbesserte Inkrustationsinhibierung aufweist.

2. Mittel nach Anspruch 1, dadurch gekennzeichnet, daß es als phosphatfreie Buildersubstanzen Zeolith und/oder kristalline Schichtsilikate der allgemeinen Formel (I) NaMSiₓO₂ₓ₊₁·yH₂O, wobei M Natrium oder Wasserstoff bedeutet, x eine Zahl von 1,9 bis 4 und y eine Zahl von 0 bis 20 ist, in Mengen von 10 bis 60 Gew.-% enthält, wobei das Gewichtsverhältnis Buildersubstanzen zu granularen polymeren Polycarboxylaten 30:1 bis 1:1, vorzugsweise 20:1 bis 2:1 und insbesondere 10:1 bis 3:1 beträgt.

3. Mittel nach Anspruch 1 oder 2, dadurch gekennzeichnet, daß die granularen polymeren Polycarboxylate ein Schüttgewicht zwischen 350 und 850 g/l, vorzugsweise zwischen 400 und 750 g/l aufweisen und keine Partikel mit einer Teilchengröße unter 50 µm, vorzugsweise keine Partikel mit einer Teilchengröße unter 100 µm, enthalten und maximal 5 % der Partikel eine Teilchengröße oberhalb 1000 µm, vorzugsweise maximal 3 Gew.-% der Partikel eine Teilchengröße oberhalb 1000 µm aufweisen.

4. Mittel nach einem der Ansprüche 1 bis 3, dadurch gekennzeichnet, daß es granulare polymere Polycarboxylate enthält, die copolymere Salze der Acrylsäure mit Maleinsäure darstellen.

5. Mittel nach einem der Ansprüche 1 bis 4, dadurch gekennzeichnet, daß es 8 bis 40 Gew.-%, vorzugsweise 10 bis 35 Gew.-% und insbesondere 12 bis 28 Gew.-% anionische und nichtionische Tenside einschließlich Seife, 15 bis 45 Gew.-%, vorzugsweise 20 bis 40 Gew.-% Zeolith und/oder kristalline Schichtsilikate, insbesondere Zeolith, 0,5 bis 8 Gew.-% Natrium- oder Kaliumcarbonat und 0,5 bis 15 Gew.-%, vorzugsweise 2 bis 10 Gew.-% und insbesondere 3 bis 8 Gew.-% granulare polymere Polycarboxylate enthält.

6. Mittel nach einem der Ansprüche 1 bis 5, dadurch gekennzeichnet, daß es weitere übliche Bestandteile von Wasch- und Reinigungsmitteln, vorzugsweise Peroxybleichmittel, Bleichaktivatoren, anorganische Salze, Enzyme und Polycarboxylate in an sich üblichen Mengen enthält, aber vorzugsweise frei von Phosphonaten ist.

7. Mittel nach einem der Ansprüche 1 bis 6, dadurch gekennzeichnet, daß es ein Schüttgewicht zwischen 300 und 1100 g/1, vorzugsweise zwischen 500 und 1000 g/l aufweist und insbesondere aus mindestens drei granularen Komponenten besteht, wovon die eine das polymere Polycarboxylat enthält.

8. Verfahren zur Herstellung eines granularen Wasch- und Reinigungsmittels gemäß einem der Ansprüche 1 bis 7, dadurch gekennzeichnet, daß es durch Mischen von mindestens zwei granularen Komponenten erhalten wird, wovon die eine das polymere Polycarboxylat enthält.

9. Verfahren nach Anspruch 8, dadurch gekennzeichnet, daß die andere granulare Komponente, welche vorzugsweise Aniontenside, gegebenenfalls nichtionische Tenside, Buildersubstanzen und anorganische Salze enthält, durch Sprühtrocknung hergestellt wird.

10. Verfahren nach Anspruch 8, dadurch gekennzeichnet, daß die andere granulare Komponente, welche vorzugsweise Aniontenside und nichtionische Tenside sowie Buildersubstanzen, anorganische Salze und gegebenenfalls Peroxybleichmittel enthält, durch ein Granulier- oder Extrudierverfahren hergestellt wird.

11. Verfahren zur Herstellung eines granularen Wasch- und Reinigungsmittels gemäß einem der Ansprüche 1 bis 7, dadurch gekennzeichnet, daß es durch Extrusion hergestellt wird, wobei das granulare polymere Polycarboxylat einen Bestandteil der zu extrudierenden Mischung darstellt.

## Claims

1. A detergent, more particularly a laundry detergent, containing anionic and/or nonionic surfactants and phosphate-free builders, inorganic salts and polymeric polycarboxylates, characterized in that it contains at least two granular components of which the first contains anionic and/or nonionic surfactants, phosphate-free builders and inorganic salts and the second is an added component of polymeric polycarboxylates in granular form, the detergent containing alkali metal carbonates in quantities below 10% by weight, based on the detergent as a whole, and showing an improved incrustation-inhibiting effect.

2. A detergent as claimed in claim 1, characterized in that it contains zeolite and/or crystalline layer silicates corresponding to general formula (I) NaMSiₓO₂ₓ₊₁·yH₂O, where M is sodium or hydrogen, x is a number of 1.9 to 4 and y is a number of 0 to 20, in quantities of 10 to 60% by weight as phosphate-free builders, the ratio by weight of builders to granular polymeric polycarboxylates being 30:1 to 1:1, preferably 20:1 to 2:1 and more preferably 10:1 1 to 3:1.

3. A detergent as claimed in claim 1 or 2, characterized in that the granular polymeric polycarboxylates have an apparent density of 350 to 850 g/l and preferably 400 to 750 g/l and contain no particles below 50 µm in size and preferably no particles below 100 µm in size, at most 5% of the particles being lager than 1,000 µm in size and preferably at most 3% by weight of the particles being larger than 1,000 µm in size.

4. A detergent as claimed in any of claims 1 to 3, characterized in that it contains granular polymeric polycarboxylates in the form of copolymeric salts of acrylic acid with maleic acid.

5. A detergent as claimed in any of claims 1 to 4, characterized in that it contains 8 to 40% by weight, preferably 10 to 35% by weight and more preferably 12 to 28% by weight of anionic and nonionic surfactants, including soap, 15 to 45% by weight and preferably 20 to 40% by weight of zeolite and/or crystalline layer silicates, more especially zeolite, 0.5 to 8% by weight of sodium or potassium carbonate and 0.5 to 15% by weight, preferably 2 to 10% by weight and more preferably 3 to 8% by weight of granular polymeric polycarboxylates.

6. A detergent as claimed in any of claims 1 to 5, characterized in that it contains other typical ingredients of detergents, preferably peroxy bleaching agents, bleach activators, inorganic salts, enzymes and polycarboxylates, in the usual quantities, but is preferably free from phosphonates.

7. A detergent as claimed in any of claims 1 to 6, characterized in that it has an apparent density of 300 to 1,100 g/l and preferably between 500 and 1,000 g/l and consists in particular of at least three granular components of which one contains the polymeric polycarboxylate.

8. A process for the production of the granular detergent claimed in any of claims 1 to 7, characterized in that it is obtained by mixing at least two granular components of which one contains the polymeric polycarboxylate.

9. A process as claimed in claim 8, characterized in that the other granular component, which preferably contains anionic surfactants, optionally nonionic surfactants, builders and inorganic salts, is produced by spray drying.

10. A process as claimed in claim 8, characterized in that the other granular component, which preferably contains anionic surfactants and nonionic surfactants, builders, inorganic salts and optionally peroxy bleaching agents, is produced by a granulation or extrusion process.

11. A process for the production of a granular detergent as claimed in any of claims 1 to 7, characterized in that it is produced by extrusion, the granular polymeric polycarboxylate being part of the mixture to be extruded.

## Revendications

1. Produits de lavage et de nettoyage, en particulier un produit de lavage pour les textiles, contenant des tensioactifs anioniques et/ou non ioniques, ainsi que des substances adjuvantes sans phosphates, des sels inorganiques et des polycarboxylates polymères, caractérisé en ce qu'il renferme au moins deux composants granulaires, dont le premier contient des tensioactifs anioniques et/ou non ioniques, ainsi que des substances adjuvantes sans phosphates et des sels inorganiques et le second est un composant à ajouter par mélange, constitué de polycarboxylates polymères sous forme granulaire, le produit contenant des carbonates de métaux alcalins en proportions inférieures à 10 % en poids par rapport à la totalité du produit et se caractérisant par une inhibition de l'incrustation améliorée.

2. Produit selon la revendication 1, caractérisé en ce qu'il contient comme substances adjuvantes sans phosphates, de la zéolithe et/ou des silicates stratifiés cristallins de la formule générale (I) NaMSiₓO₂ₓ₊₁·yH₂O, dans laquelle M représente le sodium ou l'hydrogène, x correspond à un nombre de 1,9 à 4 et y, à un nombre de 0 à 20, en proportions de 10 à 60 % en poids, le rapport pondéral entre les substances adjuvantes et les polycarboxylates polymères granulaires atteignant 30:1 à 1:1, de préférence, 20:1 à 2:1 et, en particulier, 10:1 à 3:1.

3. Produit selon la revendication 1 ou 2, caractérisé en ce que les polycarboxylates polymères granulaires présentent une densité en vrac comprise entre 350 et 850 g/l, de préférence, entre 400 et 750 g/l et ne contiennent aucune particule avec une grosseur de grain inférieure à 50 µm, de préférence aucune particule avec une grosseur de grain inférieure à 100 µm, et au maximum 5 %, de préférence au maximum 3 %, des particules avec une grosseur de grain supérieure à 1000 µm.

4. Produit selon une des revendications 1 à 3, caractérisé en ce qu'il contient des polycarboxylates polymères granulaires, qui représentent des sels copolymères de l'acide acrylique avec l'acide maléique.

5. Produit selon une des revendications 1 à 4, caractérisé en ce qu'il contient 8 à 40 % en poids, de préférence, 10 à 35 % en poids et, en particulier, 12 à 28 % en poids de tensioactifs anioniques et non ioniques, y compris de savon, 15 à 45 % en poids, de préférence 20 à 40 % en poids, de zéolithe et/ou de silicates stratifiés cristallins, en particulier de zéolithe, 0,5 à 8 % en poids de carbonate de sodium ou de potassium et 0,5 à 15 % en poids, de préférence 2 à 10 % en poids et, en particulier, 3 à 8 % en poids, de polycarboxylates polymères granulaires.

6. Produit selon une des revendications 1 à 5, caractérisé en ce qu'il contient d'autres constituants usuels des produits de lavage et de nettoyage, de préférence des agents de blanchiment peroxydiques, des activateurs de blanchiment, des sels inorganiques, des enzymes et des polycarboxylates, dans des proportions connues en soi, mais qu'il est de préférence exempt de phosphonates.

7. Produit selon une des revendications 1 à 6, caractérisé en ce qu'il présente une densité en vrac comprise entre 300 et 1100 g/l, de préférence entre 500 et 1000 g/l, et est constitué en particulier d'au moins trois composants granulaires, dont un contient le polycarboxylate polymère.

8. Procédé de fabrication d'un produit de lavage et de nettoyage granulaire, conformément à une des revendications 1 à 7, caractérisé en ce qu'il est obtenu par mélangeage d'au moins deux composants granulaires, dont un contient le polycarboxylate polymère.

9. Procédé selon la revendication 8, caractérisé en ce que l'autre composant granulaire, qui contient de préférence des tensioactifs anioniques, le cas échéant, des tensioactifs non ioniques, des substances adjuvantes et des sels inorganiques, est fabriqué par séchage par pulvérisation.

10. Procédé selon la revendication 8, caractérisé en ce que l'autre composant granulaire, qui contient de préférence des tensioactifs anioniques et non ioniques, ainsi que des substances adjuvantes, des sels inorganiques et, le cas échéant, des agents de blanchiment peroxydiques, est fabriqué par un procédé de granulation ou d'extrusion.

11. Procédé de fabrication d'un produit de lavage et de nettoyage granulaire, conformément à une des revendications 1 à 7, caractérisé en ce qu'il est fabriqué par extrusion, auquel cas le polycarboxylate polymère granulaire représente un constituant du mélange à extruder.
